# FASCICULE DE BREVET EUROPEEN

(11) **EP 0 398 791 B1**
(45) Date de publication et mention de la délivrance du brevet: **13.10.1993**
(21) Numéro de dépôt: 90401264.8
(22) Date de dépôt: 11.05.1990
(51) Int. Cl.: E06B 9/56, E06B 9/08

(54) **Porte à rideau relevable renforcée par des barres d'armature horizontales**
Tür mit aufrollbarem, mit horizontalen Stäben versteiftem Vorhang
Door with liftable, reinforced by horizontal bars

(30) Priorité: 19.05.1989 FR 8906592; 02.01.1990 FR 9000001
(43) Date de publication de la demande: 22.11.1990
(62) Demande divisionnaire de: 91203021.0
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- EP-A- 0 033 199
- EP-A- 0 264 220
- EP-A- 0 272 733
- EP-A- 0 320 350
- GB-A- 1 597 396

## Description

La présente invention concerne les portes de locaux et bâtiments industriels, hangars et magasins, formées par un rideau souple semi-rigide ou rigide, repliable ou enroulable, qui dégage une baie en se relevant et la ferme en descendant, le rideau se rangeant en haut de la porte quand il se relève, par enroulement ou par pliage. Certaines de ces portes sont exposées à l'action du vent. Pour éviter une déformation importante qui pourrait endommager ou bloquer la porte, divers moyens sont connus. On peut fixer sur les bords verticaux du rideau une surépaisseur ou des patins qui glissent dans une canule (à la manière des voiles de bateau). On utilise aussi des barres de renforcement horizontales espacées verticalement, et dont les extrémités coulissent dans des glissières. En particulier, l'invention concerne une porte de manutention à rideau relevable comportant un cadre formé de deux montants latéraux verticaux réunis à leurs parties supérieures par une traverse, lesdits montants latéraux constituant ou comportant chacun une glissière, chaque glissière ayant une paroi de guidage de part et d'autre du plan du rideau, celui-ci pouvant s'amasser à la partie supérieure par enroulement ou repliage, le rideau étant renforcé par des barres horizontales dont les extrémités coulissent dans lesdites glissières.

Ces divers systèmes présentent l'inconvénient que lors de certains incidents de trafic, quand un véhicule percute la porte avant qu'elle ne soit complètement ouverte, la porte est endommagée : souvent, elle est bloquée, il faut procéder à un démontage. Le trafic est interrompu, de plus la réparation peut être coûteuse : déchirure du rideau, extraction d'une barre tordue, etc...

La demanderesse a déjà proposé (EP-A-0 320 350) un rideau renforcé par au moins une barre qui comporte à chacune de ses extrémités une zone de moindre résistance mécanique telle qu'elle échappe aux glissières lorsqu'elle est soumise à une poussée excessive. De la sorte, en cas de choc sur une barre, I'extrémité se casse ou se déforme élastiquement et la porte continue à fonctionner. Il en résulte qu'il y a une extrémité de barre qui n'est plus guidée. Cela n'empêche pas le fonctionnement de la porte et peut être réparé facilement.

Ce dernier système, avantageux dans de nombreuses circonstances, ne convient pas toutefois à toutes les applications, et il faut cependant prévoir un certain délai de réparation.

Les demandes européennes EP-A-033 199, 264 220 et 272 733 décrivent des portes à rideau relevable dont les bords sont guidés dans des glissières, et qui ne comportent pas de barres de renforcement. Le rideau est maintenu dans les glissières contre l'effet du vent, par des bords comportant des surépaisseurs, qui coulissent dans des glissières d'ouverture réduite qui retiennent les bords surépaissis. En cas d'effort anormal sur le rideau, les bords peuvent s'échapper des glissières pour éviter la déchirure du rideau. Dans les deux premières demandes, ce sont les surépaisseurs élastiques qui peuvent s'aplatir pour sortir de la glissière ; dans le dernier, ce sont les glissières qui sont souples et peuvent s'écarter pour laisser sortir le bord du rideau. Ces dispositifs ne favorisent pas un bon glissement et ne sont applicables qu'aux portes de petites dimensions.

La présente invention a pour but d'éviter que la porte soit endommagée lors de la percussion d'un véhicule contre le rideau non ouvert, ou sous une poussée de vent excessive, ceci résultant du fait que sous le choc, la porte, ou au moins un de ses composants, subisse une déformation non permanente, et se remette en position correcte par son seul fonctionnement normal, sans intervention.

L'invention a donc pour objet une porte relevable comportant un rideau relevable pouvant s'amasser à la partie supérieure par enroulement ou repliage, le rideau étant renforcé par des barres horizontales ou autres moyens équivalents, tels que des panneaux, dont les extrémités coulissent dans deux glissières verticales ayant une paroi de guidage de part et d'autre du plan du rideau, caractérisée en ce qu'au moins une des barres présente une souplesse d'ensemble suffisante pour lui permettre de sortir d'au moins une glissière en cas d'effort transversal anormal sur la barre, sans subir de déformation permanente pouvant géner ultérieurement le fonctionnement du rideau.

Dans une variante, au moins une barre est flexible en son milieu.

Les dispositions ci-dessus permettent à la porte de subir un choc ou une poussée anormale sans être détériorée. Il faut cependant, après qu'une barre soit sortie de ses glissières, la remettre dans celle-ci. L'invention a aussi pour objet des moyens pour faciliter la remise dans les glissières d'une barre qui en est sortie. Avantageusement, l'invention prévoit la remise automatique sans intervention de la barre dans ses glissières, soit pendant le mouvement ascendant de la porte, soit pendant son mouvement de descente après une ouverture.

Dans ce but, dans une forme de réalisation de l'invention, les parois extérieures des glissières ou des parois solidaires des glissières définissent des plans verticaux obliques par rapport au plan de la porte, les deux parois de chaque glissière se rapprochant vers le centre de la porte.

Avantageusement, la glissière est limitée en hauteur à un niveau situé en-dessous de la barre la plus basse quand le rideau est relevé, et présente une ouverture évasée vers le haut en-dessous de cette barre en position relevée de façon que celle-ci, et toutes les autres à la suite, s'engagent dans la glissière lors de la descente.

De préférence, des guides inclinés sont prévus au dessus de l'extrémité supérieure de la glissière pour rapprocher les extrémités de barres sorties du plan vertical normal de glissement du rideau.

Dans une autre forme de réalisation particulièrement avantageuse, au moins une des parois extérieures des montants comportant les glissières est munie d'un guide faisant saillie sur ladite paroi, et orienté généralement vers le haut et vers l'ouverture de la glissière, ce guide s'étendant sur au moins une partie de la largeur de ladite paroi jusqu'au bord de l'ouverture de la glissière, de façon à ramener dans la glissière l'extrémité d'une barre tirée vers le haut qui en serait sortie, en la déformant pour raccourcir la barre par flexion ou contraction (par exemple : raccourcissement télescopique).

D'autres caractéristiques et avantages de l'invention apparaîtront au cours de la description qui va suivre, donnée à titre d'exemple non limitatif, en regard des dessins ci-joints, et qui fera bien comprendre comment l'invention peut être réalisée.

Sur les dessins,
la figure 1 est une vue en perspective d'une porte selon l'invention ;
la figure 2 est une vue en coupe par un plan horizontal d'un des montants de la porte de la figure 1 ;
la figure 3 est une vue en coupe par un plan vertical d'une partie de la porte de la figure 1 ;
les figures 4 et 5 représentent en perspective et en coupe un mode de réalisation d'une glissière pour porte selon l'invention ; et
la figure 6 es une vue en coupe de l'extrémité d'un autre exemple de barre selon l'invention.

La figure 1 représente en perspective une forme de réalisation d'un cadre, ou portique, d'une porte de manutention selon l'invention. Le cadre comporte deux montants latéraux verticaux 1, 2, réunis à leurs extrémités supérieures par une traverse 3 formant linteau.

Chaque montant a en coupe la forme d'un pentagone ouvert à un sommet, avec une base a, deux côtés b perpendiculaires à la base, et deux côtés c se rapprochant, en laissant entre leurs extrémités un interstice d qui constitue l'ouverture d'une glissière 21 dans chaque montant, pour recevoir chacun un bord du rideau 4, et les extrémités de barres de renforcement 5. Les côtés opposés peuvent ou non être égaux. Pour faciliter l'observation, le rideau est supposé réalisé en matière transparente (ce qui est possible et effectivement réalisé dans certains cas).

La figure 2 est une vue en coupe horizontale d'un montant, au niveau d'une barre de renforcement du rideau, illustrant la façon dont celle-ci est disposée dans la glissière.

Selon l'invention, on réalise les barres de renforcement avec une souplesse telle que, sous un effort de poussée, elles sortent de la rainure de guidage avant de subir une déformation permanente ou de faire subir une déformation permanente à la rainure de guidage. Cela peut être obtenu par la souplesse d'ensemble de la barre. Elle peut être réalisée par un tube en plastique armé de fibre de verre, et supporter une déformation importante non permanente, qui fait sortir de la rainure de guidage une ou ses deux extrémités, sans déformation permanente ni rupture. La souplesse peut être limitée au milieu de la barre. Le milieu de la barre peut être constitué par une partie plus souple, par exemple un manchon élastique ou un ressort à boudin, permettant un pliage de la barre.

Il est intéressant d'éviter d'avoir à intervenir pour remettre le système en place. L'orientation des pans c des montants comportant les glissières favorise la réinsertion des barres dans les glissières pendant le mouvement de remontée du rideau, sous l'effet de la traction exercée vers le haut sur les barres par le rideau. Il est en outre avantageux de prévoir des dispositions complémentaires pour forcer les bouts des barres à rentrer dans les glissières. Dans ce but, dans un mode de réalisation de l'invention, représenté sur la figure 3 qui est une vue en coupe par un plan vertical perpendiculaire au rideau 4 en son milieu, les glissières 21 s'arrêtent un peu en dessous du volume d'accumulation du rideau, que ce soit un enroulement, comme représenté en coupe sur la figure ou un repliage, et présentent une extrémité évasée 21a, de façon qu'en laissant redescendre le rideau, les bouts des barres s'engagent naturellement dans la glissière 21.

Afin de faciliter la remise en place des bouts de barre sortis pendant la remontée du rideau, on prévoit, au-dessus de l'évasement de la glissière, en-dessous de la zone d'accumulation du rideau, des surfaces de recentrement 7a, 7b, ou rampes de réinsertion qui, lors de la remontée du rideau, ramènent les bouts de barre dans l'axe de la zone d'accumulation.

L'espace compris entre l'évasement 21a et la rampe de réinsertion 7 forme une fenêtre de réinsertion. Il peut en être prévu plusieurs sur la hauteur du rideau.

Une variante représentée sur les figures 4 et 5 comporte une glissière 21 telle que décrite ci-dessus. La glissière 21 est définie essentiellement par deux parois planes parallèles 22, 23 de part et d'autre du plan du rideau, qui délimitent un espace intersticiel dans lequel se déplacent les extrémités des barres de renforcement horizontales de la porte rideau, ces extrémités étant guidées par les parois 22, 23. Le fond de la glissière peut être bouché par une paroi 24, améliorant la rigidité et protégeant l'intérieur de la poussière et autres corps étrangers. Selon une caractéristique de l'invention, les glissières sont garnies extérieurement de faces obliques 25, 26 (parois de protection) qui facilitent la rentrée dans les glissières des extrémités des barres qui en sont sorties. La glissière comporte généralement d'autres parois 27, 28 latérales et un fond 29 pour constituer un ensemble rigide.

Dans la forme de réalisation représentée partiellement en perspective schématique sur la figure 4, la glissière 21 ne comporte aucune interruption. Il est prévu, de préférence à la partie supérieure de la porte, une rampe 35 de réinsertion. Quand une barre est sortie de la glissière 21, au cours de la montée du rideau, le bout de la barre frotte sur la surface 25 ou la surface 27 du profilé qui entoure la glissière. Arrivé au niveau de la rampe 35, le bout de la barre est engagé sur celle-ci, par la traction due à la remontée du rideau, d'une part, et par l'effet du guide incliné 33 d'autre part. Le bout de la barre remonte la rampe 35, ce qui force la barre à se raccourcir. Ceci peut se faire par flexion de la barre. Le bout de la barre est guidé jusqu'à l'extrémité 35A de la rampe, et à ce point, se détend pour rentrer dans la glissière 21. Lors de la descente du rideau, la glissière étant ininterrompue, les barres ne pourront pas sortir de la glissière, même si un fort vent sollicite le rideau.

En vue de faciliter le raccourcissement de la barre, pour permettre un glissement facile de long du guide 33A, et une facile réinsertion dans la glissière, les extrémités des barres peuvent être télescopiques, comme sur la barre 20 représentée sur la figure 6.

Un manchon 47 est monté sur l'extrémité du tube 12, soit par emmanchement à force, soit au moyen d'une goupille 18 qui sert en même temps à la fixation de l'extrémité intérieure du ressort 19, qui sollicite vers l'extérieur un piston 41. Pour permettre à la barre de sortir des glissières sous l'effet d'un effort anormal, cette barre doit avoir une flexibilité d'ensemble ou comporter une zone, centrale particulièrement flexible. Mais quand une telle barre est sortie de la glissière, on voit très bien qu'on peut l'y faire rentrer en repoussant le piston 41 à l'intérieur du manchon 17, par exemple manuellement ou pendant la remontée du rideau grâce à la présence d'une rampe de guidage, dans laquelle le piston est conduit pendant la remontée du rideau. Pendant la remontée de la barre, le piston 41 est poussé par action de ladite rampe dans le tube 12, et est guidé jusqu'au bord de la glissière. A ce moment, le ressort 19 se détend et le piston s'engage dans la glissière. Il ne peut plus en ressortir pendant la descente consécutive.

Sur la figure 4, la rampe de guidage a été représentée légèrement en creux par rapport au plan de la surface 25. Ce n'est nullement nécessaire. La rampe peut être constituée uniquement par le rebord saillant 33A du guide de réinsertion. Dans ce cas, le guide peut être fixe ou déplaçable ou amovible. Dans ce cas, la surface 25 peut aussi être parallèle au fond 29 de la glissière.

Les barres peuvent être toutes réalisées suivant le même modèle. Il est aussi possible de prévoir seulement une barre conformément à l'invention, par exemple au niveau le plus exposé, ou encore, la barre inférieure.

## Revendications

1. Porte de manutention à rideau relevable (4) comportant un cadre formé de deux montants latéraux verticaux (1, 2) réunis à leurs parties supérieures par une traverse (3), lesdits montants latéraux constituant ou comportant chacun une glissière, chaque glissière ayant une paroi de guidage de part et d'autre du plan du rideau, celui-ci pouvant s'amasser à la partie supérieure par enroulement ou repliage, le rideau étant renforcé par des barres horizontales dont les extrémités coulissent dans lesdites glissières, caractérisée en ce qu'au moins une des barres (5) présente une souplesse d'ensemble suffisante pour lui permettre de sortir d'au moins une glissière en cas d'effort transversal anormal sur la barre, sans subir de déformation permanente pouvant géner ultérieurement le fonctionnement du rideau.

2. Porte de manutention à rideau relevable (4) comportant un cadre formé de deux montants latéraux verticaux (1, 2) réunis à leurs parties supérieures par une traverse (3), lesdits montants latéraux constituant ou comportant chacun une glissière, chaque glissière ayant une paroi de guidage de part et d'autre du plan du rideau, celui-ci pouvant s'amasser à la partie supérieure par enroulement ou repliage, le rideau étant renforcé par des barres horizontales dont les extrémités coulissent dans lesdites glissières, caractérisée en ce qu'au moins une barre (5) est flexible en son milieu pour lui permettre de sortir d'au moins une glissière en cas d'effort transversal anormal sur la barre, sans subir de déformation permanente pouvant géner ultérieurement le fonctionnement du rideau.

3. Porte selon la revendication 1 ou la revendication 2, dans laquelle lesdits montants latéraux verticaux (1, 2) formant glissières (21) étant constitués de plusieurs parois définissant une section horizontale de forme polygonale, les deux parois (25, 26) situées de chaque côté de ladite glissière (21) et adjacentes à celle-ci définissent des plans verticaux obliques par rapport au plan du rideau de façon à définir avec le plan du rideau une section horizontale ayant sensiblement l'allure d'un V, afin de faciliter la rentrée dans les glissièrse (21) des extrémités des barres (5) qui en sont sorties, par glissement desdites extrémités sur lesdites parois obliques.

4. Porte selon la revendication 1 ou la revendication 2, caractérisée en ce que la glissière (21) est limitée en hauteur à un niveau situé en dessous de la barre la plus basse quand le rideau est relevé, et présente une ouverture (21a) évasée vers le haut, de façon que quand le rideau descend à partir de la position relevée, les extrémités des barres s'engagent dans la partie évasée de la glissière.

5. Porte selon la revendication 4, caractérisée en ce que des guides inclinés (7a, 7b) sont prévus au-dessus de l'extrémité supérieure de la glissière pour rapprocher lors de la remontée du rideau les extrémités des barres sorties du plan vertical normal de glissement du rideau.

6. Porte selon la revendication 1 ou la revendication 2, caractérisée en ce qu'au moins une des parois extérieures des montants comportant les glissières est munie d'un guide (33) faisant saillie sur ladite paroi, et orienté généralement vers le haut et vers l'ouverture de la glissière, ce guide s'étendant sur au moins une partie de la largeur de ladite paroi jusqu'au bord de l'ouverture de la glissière, de façon à ramener dans la glissière l'extrémité d'une barre tirée vers le haut qui en serait sortie, en la déformant pour raccourcir la barre par flexion ou contraction.

7. Porte selon la revendication 6, caractérisée en ce que au moins une barre présente au moins une extrémité téléscopique permettant de réduire la longueur de la barre quand on exerce sur celle-ci une force tendant à en rapprocher les extrémités.

## Claims

1. A lifting curtain door (4) comprising a frame constituted by two vertical side uprights (1, 2) interconnected at their top ends by a cross member (3), said side uprights each constituting or including a slideway, each slideway having a guide wall on either side of the plane of the curtain, which curtain may be gathered together at the top of the door by being rolled up or folded, the curtain being reinforced by horizontal bars whose ends slide in the said slideways, wherein at least one of the bars (5) has sufficient overall flexibility to enable it to escape from at least one of the slideways in the event of an abnormal transverse force being applied to the bar, without the bar being deformed permanently which could impede subsequent operation of the curtain.

2. A lifting curtain door (4) comprising a frame constituted by two vertical side uprights (1, 2) interconnected at their top ends by a cross member (3), said side uprights each constituting or including a slideway, each slideway having a guide wall on either side of the plane of the curtain, which curtain may be gathered together at the top of the door by being rolled up or folded, the curtain being reinforced by horizontal bars whose ends slide in the said slideways, wherein at least one bar (5) is flexible in the middle so as to enable it to escape from at least one of the slideways in the event of an abnormal transverse force being applied to the bar, without the bar being deformed permanently which could impede subsequent operation of the curtain.

3. A door according to claim 1 or claim 2, wherein said vertical side uprights (1, 2) constituting slideways (21) are formed of several walls defining a horizontal cross section of polygonal form, the both walls (25, 26) placed on each side of said slideway (21) and adjacent to the latter, define vertical planes, oblique with regard to the plane of the curtain so as to define with the curtain plane a horizontal section having substantially the form of a V, so as to simplify the coming into the slideways (21) of the bar ends (5) which have gone out of said slideways, through sliding of said ends against said oblique walls.

4. A door according to claim 1 or claim 2, wherein the slideway (21) is limited vertically at a level situated beneath the lowest bar when the curtain is raised, and has an opening (21a) which is flared upwards so that when the curtain is lowered from its raised position, the end of the bars engage in the flared portion of the slideway.

5. A door according to claim 4, wherein sloping guides (7a, 7b) are provided above the top end of the slideway to urge the ends of escaped bars back towards the normal vertical sliding plane of the curtain while the curtain is being raised.

6. A door according to claim 1 or claim 2, wherein at least one of the outside walls of the uprights including the slideways is provided with a guide (33) projecting from said wall and oriented generally upwards and towards the opening of the slideway, said guide extending over at least a portion of the width of the said wall up to the edge of the opening in the slideway so as to return the end of a bar that has left the slideway into the slideway when the bar is pulled upwards, by deforming it so as to shorten the bar by bending or contraction.

7. A door according to claim 6, wherein at least one bar has at least one telescopic end allowing to reduce the length of said bar when a strain is applied to the bar which is leading to bring both ends nearer from one another.

## Patentansprüche

1. Verladetür mit anhebbarem Vorhang (4), die einen aus zwei an ihren oberen Bereichen durch eine Traverse (3) vereinten senkrechten Seitenpfosten (1, 2) bestehenden Rahmen enthält, wobei die Seitenpfosten je eine Schiene bilden oder enthalten, wobei jede Schiene beiderseits der Ebene des Vorhangs eine Führungswand aufweist, wobei dieser Vorhang im oberen Bereich durch Aufrollen oder Zusammenfalten gestaut werden kann, wobei der Vorhang durch waagrechte Stäbe verstärkt ist, deren Enden in den Schienen gleiten, dadurch gekennzeichnet, daß mindestens eine der Stangen (5) eine ausreichende Gesamtbiegsamkeit aufweist, um ihr zu erlauben, bei anormaler Querkrafteinwirkung auf die Stange aus mindestens einer Schiene auszutreten, ohne eine permanente Verformung zu erfahren, die später den Betrieb des Vorhangs hindern könnte.

2. Verladetür mit anhebbarem Vorhang (4), die einen aus zwei an ihren oberen Bereichen durch eine Traverse (3) vereinten senkrechten Seitenpfosten (1, 2) bestehenden Rahmen enthält, wobei die Seitenpfosten je eine Schiene bilden oder enthalten, wobei jede Schiene beiderseits der Ebene des Vorhangs eine Führungswand aufweist, wobei dieser Vorhang im oberen Bereich durch Aufrollen oder Zusammenfalten gestaut werden kann, wobei der Vorhang durch waagrechte Stäbe verstärkt ist, deren Enden in den Schienen gleiten, dadurch gekennzeichnet, daß mindestens eine Stange (5) in ihrer Mitte flexibel ist, um ihr zu erlauben, bei anormaler Querkrafteinwirkung auf die Stange aus mindestens einer Schiene auszutreten, ohne eine permanente Verformung zu erfahren, die später den Betrieb des Vorhangs hindern könnte.

3. Tür nach Anspruch 1 oder Anspruch 2, bei der, während die Schienen (21) bildenden senkrechten Seitenpfosten (1, 2) aus mehreren Wänden bestehen, die einen waagrechten Querschnitt polygonaler Form definieren, die beiden auf jeder Seite der Schiene (21) angeordneten und dieser benachbarten Wände (25, 26) schräge senkrechte Ebenen in Bezug auf die Ebene des Vorhangs bilden, so daß sie mit der Ebene des Vorhangs einen waagrechten Querschnitt definieren, der im wesentlichen wie ein V aussieht, um das Wiedereinführen der Enden der Stangen (5) in die Schienen (21), aus denen sie ausgetreten sind, durch Gleiten dieser Enden auf den schrägen Wänden zu erleichtern.

4. Tür nach Anspruch 1 oder Anspruch 2, dadurch gekennzeichnet, daß die Schiene (21) in der Höhe auf einem Niveau begrenzt ist, das sich unterhalb der wenn der Vorhang angehoben ist untersten Stange befindet, und eine nach oben ausgeweitete Öffnung (21a) aufweist, so daß, wenn der Vorhang aus der angehobenen Stellung gesenkt wird, die Enden der Stangen sich in den ausgeweiteten Bereich der Schiene einfügen.

5. Tür nach Anspruch 4, dadurch gekennzeichnet, daß geneigte Führungen (7a, 7b) oberhalb des oberen Endes der Schiene vorgesehen sind, um während des Anhebens des Vorhangs die ausgetretenen Enden der Stangen der normalen senkrechten Gleitebene des Vorhangs anzunähern.

6. Tür nach Anspruch 1 oder Anspruch 2, dadurch gekennzeichnet, daß mindestens eine der Außenwände der die Schienen enthaltenden Pfosten mit einer Führung (33) versehen ist, die auf diese Wand vorspringt und allgemein nach oben und zur Öffnung der Schiene hin gerichtet ist, wobei diese Führung sich über mindestens einen Teil der Breite der Wand bis zum Rand der Öffnung der Schiene erstreckt, um das Ende einer nach oben gezogenen Stange, das aus der Schiene ausgetreten war, wieder in die Schiene einzuführen, indem die Stange durch Biegung oder Zusammenziehen verformt wird, um sie zu verkürzen.

7. Tür nach Anspruch 6, dadurch gekennzeichnet, daß mindestens eine Stange mindestens ein Teleskopende aufweist, um es zu ermöglichen, die Länge der Stange zu reduzieren, wenn man auf diese eine Kraft ausübt, die die Tendenz hat, ihre Enden einander anzunähern.
